# FASCICULE DE BREVET EUROPEEN

(11) **EP 0 183 754 B1**
(45) Date de publication et mention de la délivrance du brevet: **12.10.1988**
(21) Numéro de dépôt: 85902566.0
(22) Date de dépôt: 28.05.1985
(51) Int. Cl.: B63B 1/14, B63B 39/00, B63B 43/04

(54) **PROCEDE MECANIQUE PILOTE DE DEFORMATION LATERALE DE LA STRUCTURE D'UN CATAMARAN**
GESTEUERTES MECHANISCHES VERFAHREN FÜR SEITLICHE VERFORMUNG EINER KATAMARANSTRUKTUR
MECHANICAL PILOTING METHOD OF LATERAL DEFORMATION OF THE STRUCTURE OF A CATAMARAN

(30) Priorité: 30.05.1984 FR 8408590
(43) Date de publication de la demande: 11.06.1986
(73) Titulaire: BAZOT, Christian-Noel, F-95600 Eaubonne (FR)
(72) Inventeur: BAZOT, Christian-Noel, F-95600 Eaubonne (FR)
(86) Numéro de dépôt international: FR8500133
(87) Numéro de publication internationale: WO8505606

(56) Documents cités:
- DE-C- 611 907
- GB-A- 1 180 318
- GB-A- 2 067 148
- US-A- 3 841 251
- US-A- 3 903 827
- US-A- 3 929 085

## Description

La présente invention a pour objet un dispositif mécanique commandé ou piloté qui permet par déformation géométrique transversale de la structure qui relie les deux flotteurs d'une embarcation à voile de type catamaran, d'en contrôler à volonté dynamiquement et statiquement à la fois simultanément ou séparément, l'inclinaison transversale angulaire du mât, du gouvernail, des supports de gréement et d'écoutille, ainsi que l'assise ou l'assiette des flotteurs sur l'eau et/ou l'inclinaison latérale des dérives ou quilles qui leurs sont liées, au gré du pilote ou barreur et indépendamment de l'effort du vent sur la voile, dans un même sens de rotation transversal.

Pour réaliser de tels systèmes sur des bateaux de type trimaran ou catamaran, il est connu d'utiliser des structures de liaisonnement entre les éléments supports de flottaison ou coques, soit rigides, soit déformables mécaniquement ou élastiquement.

La famille la plus répandue industriellement consiste en liaisons rigides pratiquement indéformables, si ce n'est des déplacemets élastiques de très faible amplitude sous contrainte.

La seconde famille, la moins connue, consiste en liaisonnements ou en composants de cette structure, déformables ou orientables, pilotés ou non qui permettent d'apporter en plus des systèmes rigides un aménagement particulier, soit sur le mât, soit sur la dérive ou sur les flotteurs ou foils, conduisant globalement à plus d'efficacité dynamique, plus de stabilité, plus de manoeuvrabilité, ou éventuellement plus de facilité de mise en oeuvre au montage et démontage. Un tel structure correspond au préambule de la revendication 1.

Comme l'objet de l'invention s'apparente à cette deuxième famille, il a été recensé dans les différentes constructions connues de type monocoque et multicoques des procédés ou dispositifs de construction particuliers propres à chacune des catégories ayant une relative similitude dans les fonctions, et qui, associées ensemble conduisent en un seul dispositif nouveau à l'objet de l'invention revendiquée, qui rappelons le se limite essentiellement aux bateaux de type catamaran, et conduit à des effets opposés ou différents de ceux recherchés antérieurement.

Il est important de souligner qu'entre les différentes catégories d'embarcations, qu'il s'agisse de catamarans ou de trimarans, dans un même souci d'efficacité dynamique ou de conduite, de part leurs propres constructions et fonctionnement, les moyens d'y parvenir sont assez différents.

Citons sur les trimarans construits généralement autour d'une coque centrale et de deux flotteurs ou foils stabilisateurs situés de part et d'autre de celle-ci, la possibilité:
- d'orienter l'angle d'incidence du mât face au vent (Brevets n° FR-A-2 498 551 et n° FR-A-1 005 089).
- d'en améliorer la manoeuvrabilité par un effet d'appui réactionnel ou de carre des flotteurs plats ou de foils s'opposant à l'action latéral du mât et par conséquent du vent (Brevets n° FR-A-1 455 644; n° FR-A-2 529 854 et FR-A-3 929 085).
- de laisser de petits degrés de liberté aux flotteurs dans plusieurs directions pour une meilleure trainée, et plus d'efficacité dynamique (Brevets n° FR-A-1 511 537 et n° FR-A-2 531 398).
- d'en améliorer la stabilité par des bras articulés qui éloignent les flotteurs latéraux (Brevet n° FR-A-2 516 042) ou qui en diminue la pression vélique sur le mât (brevet n° FR-A-2 067 148).

Citons sur les catamarans construits généralement autour de deux coques identiques la possibilité de:
- retarder et d'accentuer l'angle de fuite du mât lié à la voile au basculement ou gîte afin d'en diminuer la pression vélique par un jeu d'embiellage entre flotteurs qui concourre également au redressement de l'embarcation. (Brevet n° FR-A-1 521 062.)
- de s'opposer au basculement, par un appui réactionnel ou dit de carre des flotteurs plats et/ou fonds plats qui réagissent en pivotant transversalement à l'inverse du mât d'un angle approprié par un jeu d'articulations choisies (Brevet n° GB-A-1 180 318). Description détaillée ci-après page 4.
- de maintenir independamment du pilotage, par des bras stabilisateurs liaisonnant deux flotteurs, formant ainsi un parallélogramme, le plus à plat possible le flotteur d'appui sur l'élément liquide (brevet n° US-A-3 841 251

Citons enfin sur certains monocoques et/ou catamarans la possibilité de:
- d'agir sur l'effet planant de la dérive qui pivote élastiquement dans un plan transversal au sens d'avance (Brevet n° FR-A-2 424 180) ou de réglage séparé de pivotement angulaire sous la ou les coques pour le même office (Brevet n° FR-A-1 393 432 et n° FR-A-1 105 366).
- commander, d'une manière asservie ou synchronisée en pivotement angulaire, le mât et la quille (Brevet n° US-A-3 903 827).

L'innovation recherchée consiste donc dans la réunion et dans l'utilisation en synchronisme de ces différents dispositifs connus, même utilisés dans un fonctionnement opposé à celui du modèle représenté en dessins et figures, adapté aux bateaux à un, deux ou trois supports de flottaison, et à les conjuguer ensembles dans un catamaran afin de réaliser un dispositif qui recherche un effet mécanique inverse, c'est à dire le basculement ou gîte et l'appui d'une manière préférentielle sur un seul flotteur. La mise en oeuvre du dispositif conduisant donc à la création d'un système de moindre stabilité qui fasse davantage appel à l'adresse et au sens de l'équilibre du pilote.

La description sera donc concentrée sur un dispositif essentiellement lié aux structures déformables reliant deux flotteurs sans faire appel aux constructions à base de foils du type hydroptère qui ne sont par retenues dans l'innovation revendiquée.

Dans toutes les constructions connues on utilise principalement des flotteurs très effilés pénétrant assez profondément dans l'eau, généralement sans dérive, à très faible trainée et plus récemment sont apparus des flotteurs plats du type planche à voile par exemple, c'est à dire globalement plus larges que hauts ou à carène et/ou fond plat qui utilisent au mieux les phénomènes de dejauge par leur très bonne portance hydrodynamique (brevets n° FR-A-2 498 551, n° FR-A-2 510 509 et FR-A-2 506 254).

Dans tous les cas de figure, la résistance au déplacement latéral est obtenue soit par des dérives qui pénétrent profondément dans l'eau, soit par la forme même des flotteurs qui par leur surface et leurs profils immergés appelés oeuvres vives, jouent le même rôle.

Nous décrirons en particulier le brevet n° GB-A-1 180 318 qui présente une apparente similitude de construction avec l'invention. Ce document concerne un voilier à deux flotteurs dont on recherche à diminuer l'effet de glissement latéral, ou dérive, sous la pression d'un vent latéral principalement, en conjuguant le mouvement moteur du mât qui bascule sous la pression vélique de la voile, à celui des flotteurs qui pivote en sens inverse à celui du mât. Le pivotement à contre-sens du mât et des flotteurs étant obtenu par un jeu d'embiellages croisés figurant schématiquement les diagonales d'un parallélogramme. Par ailleurs la rotation des coques est indépendante du pilotage et uniquement asservie à la pression du vent sur la voile. Le retour à la stabilité en l'absence de vent est obtenu par des ressorts de rappel liés aux articulations. Enfin la resistance à la dérive latérale est obtenue par des flotteurs à section trapézoïdale dont on utilise l'incidence des flancs latéraux pour prendre un appui hydraulique sur l'eau. En conclusion, le dispositif décrit dans ce document recherche principalement, d'abord la résistance au dérapage latéral, ensuite une opposition au chavirement, enfin un retour à l'équilibre et à une stabilité des flotteurs bien à plat sur l'eau.

Une description comparative efféctuée avec l'objet de l'invention revendiquée conduit à un dispositif très différent qui recherche avant tout le déséquilibre et l'appui sur un seul flotteur, le pivotement de ceux-ci étant lié à la meilleure assiette possible de stabilité, à plat ou à la gîte. Le mouvement du mât et des flotteurs, est indépendant du vent, et lié à un jeu de force interne au système, que communique le barreur à son bateau selon les conditions d'équilibre requises par le pilotage. Le basculement à contre de la voile autorise des phénomènes de type "Cerfvolant" alors qu'il ne l'était pas antérieurement. L'embiellage conduit à une rotation verticale dans un même sens du mât et des flotteurs, et, il est de type à parallélogramme schématiquement. Le retour à la stabilité s'obtient par l'adresse du pilote qui donne sa déformation à la structure. Enfin la résistance au dérapage provient du jeu de dérives lié à l'incidence des flotteurs et à leur effet de carre. de section ovoïde type planche à voile, n'ayant pas d'oeuvre vive suffisante. En conclusion il est recherché, d'abord une moindre stabilité qui augmente avec la gîte, ensuite un couple de chavirement contrôlé, enfin une déformation pilotée par le barreur de la structure qui liaisonne le mât et les flotteurs dans un même sens de rotation et indépendante du vent. Sans cette déformation pilotée le bateau reste à chaque instant liaisonné par une structure traditionnelle rigide.

Les systèmes à coques effilées ou plates ont leurs avantages et leurs inconvénients propres dans l'utilisation en structure rigide.

Dynamiquement la forme de leurs carènes et/ou coques est prépondérente selon l'utilisation qui en est faite pour obtenir toute l'efficacité dynamique.

En position d'équilibre, sur deux supports d'appui, lesdits flotteurs effilés sont plus stables du fait du maître-couple important de renversement de leurs oeuvres vives, mais par contre moins efficace en portance que les flotteurs plats qui dynamiquement déjaugent rapidement; Il suffit, pour s'en convaincre, de voir évoluer une planche à voile dite de "Fun" à faible volume de caisson qui ne peut supporter un planchiste qu'en mouvement, grâce à sa portance qui varie avec la vitesse.

En position d'instabilité à la gîte, c'est à dire en équilibre sur un seul support, sous l'action d'un vent fort, ledit flotteur effilé a une faible pénétration car il améliore sa portance par la pression dynamique de l'eau sur le flanc extérieur du flotteur d'appui, tandis que ledit flotteur plat s'enfonce profondément d'un même volume mais sur son flanc de petite section. Par ailleurs, la pénétration sur cette arête freine considérablement le bateau par le contact de la houle avec le châssis support et les organes de plat bord. Enfin dans cette dernière configuration, le mât étant lié à la structure indéformable, il y a une perte de propulsion par l'angle de fuite résultant du vent sur la voilure quand le bateau s'incline.

En général, on considère physiquement par construction que les catamarans de type dériveurs légers et très sportifs à coques effilées, acceptent facilement la gîte, tandis qu'elle est déconseillée sur ceux à coques plates qui doivent au maximum rester en appui sur les deux flotteurs.

L'objet de l'invention est un dispositif qui permet de conjuguer les avantages réciproques des deux techniques exposées en utilisant d'une manière préférentielle des flotteurs plats, et/ou à carène et fonds plats qui déjaugent facilement avec la vitesse de propulsion. Un tel dispositif conforme à l'invention comporte les caractéristiques de la revendication 1. Ce dispositif permet d'en contrôler et d'en piloter l'assiette ou l'appui sur l'eau dans toutes les configurations ainsi que les plans de dérives ou quilles. Par ailleurs, il permet éventuellement dans un rapport de démultiplication lié à la déformation géométrique de la structure d'en piloter en synchronisme globalement ou par groupe de fonctions le pivotement angulaire du mât, du gouvernail et des supports de gréement. En appui sur deux flotteurs, le fait d'incliner le mât et la voilure face au vent permet de dégager une composante verticale allégeant le bateau d'une partie de sa masse. A la gîte, le fait de maintenir la pression du vent constante sur la voilure permet de conserver au maximum l'effort de propulsion, le châssis pivotant globalement autour du mât et du gouvernail.

En appui très stable sur deux flotteurs, ou à la gîte sur un seul, sous le vent, le fait de pouvoir donner un effet de carre à celui-ci/ou ceux-ci, ou de dégager un couple d'appui sur l'eau resistant au déplacement latéral du ou des dérives ou quilles concoure, au gré du pilote, à la recherche de la stabilité ou de l'instabilité provisoire pour faire gîter l'embarcation, ainsi qu'à une meilleure manoeuvrabilité.

Un dispositif conforme à l'invention permettant la mise en oeuvre du principe décrit dans la revendication 1 adapté aussi bien aux bateaux légers ou de navigation côtière qu'aux catamarans lourds de course croisière et de compétition, se caractérise en ce qu'il pourra comporter en combinaison selon le dispositif de la revendication 6:
- Au moins quatre paliers supports liés aux flotteurs assurant chacun les rotations dans le plan vertical des bras supports de la structure déformable.
-_{:} Un châssis mécanique composé d'une armature rigide et de bras supports transversaux articulés en leurs extrémités et prenant appui sur lesdits paliers supports.
-Au moins une emplanture de mât articulée en deux points au châssis et pivotant verticalement sur un secteur angulaire lié aux déformations géométriques de la structure avec éventuellement pour en éviter le flambage, un ensemble de haubans disposés latéralement et vers l'avant du bateau, liés aux points rigides extrêmes du mécanisme d'emplanture recevant le mât.
- Au moins un gouvernail et son attache, situé entre les coques, articulé avec le châssis, ayant un mouvement de rotation synchrone avec celui du mât, dans le sens transversal de l'embarcation.
- Des supports de gréement et d'écoutille articulés avec le châssis et synchrones avec le pivotement du mât, transversalement au bateau.
- Au moins un ensemble de démultiplication d'effort permettant de contrôler et de piloter par des moyens musculaires, ou mécaniques, ou hydrauliques, et/ou électriques ou pneumatique la déformation de la structure.
- Au moins en variante un ensemble composé de mât et emplanture, gouvernail et attache, support de gréement et d'écoutilles, non pas articulés avec le châssis, mais rigides et perpendiculaires au plan supérieur du bateau comme dans les constructions traditionnelles.

Le dispositif conforme à l'invention met donc en oeuvre un principe de réalisation nouveau mettant à profit à la fois, en les conjuguant et en les synchronisant par la déformation géométrique pilotée de la structure de liaisonnement des deux flotteurs:
- Leur très bonne portance hydrodynamique.
- Le pilotage de leur assiette là plus proche du point d'équilibre à plat sur l'eau, ou d'une assise donnant un léger effet de carre, pour satisfaire à la meilleure stabilité de gîte sur le flotteur sous le vent.
- Une très bonne propulsion vélique par le maintien perpendiculaire, ou à contre-vent, du mât et de la voile.
- Une très faible trainée, par un très bon plan de dérive, liée à l'incidence sur l'eau des flotteurs d'appui.
- Enfin une manoeuvrabilité aisée par le maintien d'une grande pénétration dans l'eau quelqu'en soit la gîte, du gouvernail sensiblement parallèle au plan de dérive.

On notera qu'il s'agit ici de la mise à profit tout à fait nouvelle d'un dispositif conduisant à l'utilisation de flotteurs à faible volume de caisson et faible masse assurant les conditions de flottabilité statique nécessaires et suffisantes dans le but de gagner en efficacité sur les masses à mettre en mouvement.

L'invention apparaitra plus clairement à l'aide de la description qui va suivre faite en référence aux dessins annexés dans lesquels, selon une forme de réalisation préférentielle donnée à titre d'exemple:
- La figure 1 est une vue en bout, côté avant du bateau, représente dans le sens transversal.
- La figure 2 est une vue en bout, côté arrière du bateau, représenté dans le sens transversal.
- La figure 3 et partiellement la figure 5 indiquent les endroits et/ou lieux et/ou génératrices où doivent s'appliquer préférentiellement les efforts permettant de piloter la déformation géométrique de la structure, ainsi que le sens et/ou la direction des forces motrices.
- La figure 4 est une vue arrière du bateau, à la gîte en appui sur un flotteur. Cette représentation indique également les conditions d'équilibre.
- La figure 5 est une vue avant du bateau, en contre-gîte en appui sur deux flotteurs. Cette représentation indique également la possibilité d'alléger la masse par un effet du type "Cerf- Volant" ainsi qu'une manière préférentielle de déformer transversalement le châssis grâce à un bras de couple piloté en rotation verticale par un effort dû principalement à la masse du conducteur qui communique aux bras supports transversaux d'équilibrage des efforts de compression C1, et de traction T1, qui contrecarrent le couple de renversement dû au vent sur la voile.
- La figure 6 est une vue avant du bateau conjuguant les effets représentés aux figures 4 et 5 c'est à dire en contre-gîte en appui sur un seul flotteur.
- La figure 7 est une variante de la figure 6 où le mât, le gouvernail et les supports de gréement sont perpendiculaires au plan supérieur du châssis.

On se reportera tout d'abord au mode de réalisation illustré aux figures 1 et 2 se limitant à une représentation restrictive d'un catamaran composé de quatre supports, un mât, un gouvernail, quatre bras supports transversaux et d'un support de gréement et/ou d'écoutille, pour ne pas surcharger les figures, afin d'en faciliter au mieux la description.

- Le dispositif conforme à l'invention se compose essentiellement d'au moins quatre paliers supports 1 reliés aux flotteurs 2, par un moyen d'attache 3 et assure respectivement deux à deux les rotations autour des articulations 4 - 5, 6 - 7, 8 - 9, 10 - 11, dans le plan vertical, des bras supports 12 de la structure et de l'armature rigide 13. Le sous ensemble constitué de l'armature rigide 13, formant le plan supérieur longitudinal du bateau et des quatre bras supports transversaux 12 constitue le châssis mécanique reliant les flotteurs. La liaison mécanique du châssis 12 - 13 et des paliers supports 1 aux diverses articulations déjà désignées constitue l'ensemble de la structure à géométrie variable.

Pour assurer le pivotement de l'emplanture du mât 14 en synchronisation avec la déformation du châssis, celui-ci doit pivoter en deux points.

L'articulation supérieure 15 est attachée à l'armature rigide 13 tandis que celle de l'embase est liée aux bras supports transversaux en leur milieu de jonction commun 16.

Comme il apparaît à la figure 2, le gouvernail ou safran 17 et son attache 18 situés au milieu des deux flotteurs est articulé selon le même principe fonctionnel que l'emplanture de mât 14 en deux points au châssis, afin de pivoter en synchronisme avec la déformation de la structure. L'articulation supérieure 19 est attachée à l'armature 13 tandis que celle de l'embase 20 est liée aux bras supports transversaux en leur milieu de jonction commun.

Selon le mode de réalisation illustré figure 2, le support de gréement et/ou d'écoutilles 21 a été arbitrairement représenté solidaire du mécanisme articulé de gouvernail, mais il pourrait en être tout autre, notamment si le bateau possède plusieurs mâts et par conséquent plusieurs voiles. Il possède donc les mêmes articulations que l'attache du gouvernail et permet quelque soit l'angle de gîte de maintenir constant le réglage de la tension de voilure. Selon le mode de représentation choisi, ce support a été fixé dans l'axe longitudinal à égale distance des coques, mais pourrait tout autant se situer de part et d'autre de cet axe médian longitudinal.

Pour décrire le principe fonctionnel qui permet de réaliser la déformation contrôlée de la structure, on se reportera aux dessins de la figure 3. Ils indiquent en fonction de l'orientation du vent sur babord ou tribord les emplacements possibles de traction T ou de compression C du châssis permettant d'y parvenir, grâce à des forces internes au système, données par le barreur. Selon l'orientation du vent désignée symboliquement par V_{D} ou V_{G}, figurant son arrivée sur la droite ou la gauche du bateau, la modification de géométrie s'obtient en déplaçant mécaniquement latéralement la surface plane supérieure délimitée par les points d'articulation 4, 8, 19, 10, 6, 15 par rapport à la surface inférieure délimitée par les points d'articulation 5, 9, 20, 11, 7, 16. Pour cela il faut soit séparément, soit simultanément, pousser ou tirer mécaniquement, selon le cas de figure rencontré, les points en regard situés en diagonale.

Trois génératrices longitudinales formant les composantes de l'armature rigide supérieure parmi lesquelles on peut considérer la liaison des articulations 4 - 8, 15 - 19, et 6 - 10 servent d'ancrage et/ou de bridage aux points d'attaches du ou des mécanismes de traction, de compression ou de traction-compression. Par ailleurs trois autres génératrices longitudinales inscrites dans la surface inférieure des bras supports transversaux, parmi lesquelles on peut considérer la liaison des articulations 5 - 9, 16 - 20 et 7 - 11, servent d'ancrage et/ou de bridage à l'autre extrémité du ou des mêmes mecanismes. Pour modifier la structure, plusieurs diagonales reliant ces différentes génératrices en regard sont réalisables. Il s'agit toujours d'augmenter ou de raccourcir géométriquement sous un effort moteur, et d'une course, imposé par le pilotage: leurs longueurs. En compression, on peut agir soit distinctement, soit globalement, pour déformer la géométrie de la structure dans un sens ou dans l'autre, à droite ou à gauche de la verticale des flotteurs, en position d'appui bien à plat sur l'eau dans un axe normal au milieu incident, en agissant, quelque soit l'implantation longitudinale des attaches de traction ou compression, selon un axe perpendiculaire à ces différentes génératrices liées deux à deux. A savoir en rapprochant les génératrices 5 - 9 à 15 - 19 et/ou 16 - 20 à 6 - 10 pour une déformation dans un sens ou 4 - 8 à 16 - 20 et/ou 15 - 19 à 7 - 11 pour déformer la structure dans l'autre sens. En traction T comme en compression C on obtient les mêmes résultats, en agissant sur les génératrices 5 - 9 à 15 - 19 et/ou 16 - 20 à 6 - 10 pour une déformation dans un sens ou 4 - 8 à 16 - 20 et/ou 15 - 19 à 7 - 11 pour déformer la structure dans l'autre sens. Il est également possible d'agir préférentiellement, simultanément en traction et compression par des mécanismes à double effet permettant de rapprocher ou d'écarter les génératrices 5 - 9 à 15 - 19 et 15 - 19 à 7 - 11 ou alors 4 - 8 à 16 - 20 et 16 - 20 à 6 - 10 distinctement ou globalement.

On fera maintenant référence aux figures 4, 5 et 6 dans lesquelles on décrira les possibilités nouvelles qu'apporte ce dispositif dans ses configurations d'équilibre et de répartition des efforts en statique et en dynamique.

La figure 4 représente la vue arrière du catamaran, à la gîte, en appui sur le flotteur sous le vent. Les conditions de l'équilibre statique dans cette configuration de gîte sont réalisées quand le couple de renversement de l'effort moteur dû à la pression spécifique du vent dans la voile, décomposé dans un plan transversal, est contrebalancé par un couple résistant propre aux masses soulevées, par rapport au centre de rotation hypothétique, inscrit dans le plan d'appui du flotteur sur l'élément liquide.

Le poids de la masse mobile P_{A} est celui du ou des passagers et/ou du ballast, tandis que P_{B} est celui statique propre au bateau. Le poids résultant de la composition des deux masses est P_{C}. L'effort F_{D} projeté dans le plan transversal du sens d'avancement, appliqué au centre de poussée D, est le produit de la surface de la voile par la pression du vent.

En imaginant en théorie que le contact au point E est de type solide, on considère en statique que l'équilibre est réalisé quand les trois forces Fp, P_{c} et R_{E} sont concourantes en 0 et que leur résultante générale est nulle.

En réalité, le contact en E n'est pas solide mais liquide et par conséquent, d'autres facteurs concourent à l'équilibre. Si nous isolons le flotteur d'appui, l'effort réactionnel dû à la force RE est équilibré par la contre réaction due à la poussée d'Archimède qui s'applique au centre de gravité de la surface immergée. L'enfoncement du caisson est donc directement lié à son propre volume ce qui favorise les flotteurs plats, par exemple ceux des catamarans équipés de planches à voile qui, en règle générale, ont par construction standard un volume important.

L'effort dû à la portance dynamique du flotteur est orienté selon la résultante des pressions appliquées à la surface immergée, en un centre de poussée qui lui est lié.

Enfin, la dérive, par son oeuvre vive confère en mouvement à l'ensemble des trois vecteurs cités précédémment un couple stabilisateur qui concoure à l'équilibre en mécanique des fluides, par des pressions réparties sur son profil et nécessite un effort important fonction de la vitesse pour en modifier l'axe du mouvement.

La figure 5 permet partiellement d'apporter une variante mécanique au dispositif de pilotage de la déformation de la structure dans le plan transversal énoncé précédemment et schématisé figure 3. Sa construction repose sur un bras de couple 24 lié au châssis par des supports 23 et fixé sur les génératrices respectives 6 - 10, 7 - 11, 4 - 8 et 5 - 9. Ce bras permet de piloter à volonté par une rotation verticale due essentiellement à la masse du conducteur, la déformation et par consequent d'en commander les organes qui lui sont liés en transmettant aux bras supports transversaux avant et arrière de l'embarcation 12 - 13, des efforts de compression et de traction. Ce bras en fonction du sens d'orientation du vent est calé sur le support droit ou gauche du châssis, et l'effet de contrecarre qui en résulte sert à s'opposer au couple de renversement dû au vent sur la voile.

Si désiré on peut également comme illustré figures 5 et 6 transposer les effets rencontrés chez les véli-planchistes qui consistent en basculant le mât et la voile à contre, c'est à dire avec un angle plus petit que 90° face à l'effort du vent F_{D} tout en conservant les composantes de propulsion, à dégager une composante verticale FIV), par un effet dit de "Cerf-Volant" qui tend à a leger le poids de l'ensemble mobile d'une force ascendante.

Il est à noter qu'il est possible d'obtenir cette composante d'allégement aussi bien en appui sur deux flotteurs selon la figure 5, que sur un seul selon la figure 6, en agissant sur la déformation de la structure et par conséquent directement sur l'orientation du mât qui lui est lié.

On pourrait arbitrairement, par exemple, assimiler la structure à un parallélogramme déformable, ou en une conjugaison de plusieurs parallélogrammes en considérant les différentes liaisons avec le mât, les supports de gouvernail et/ou de gréement.

Le dispositif peut donc revêtir des formes géométriques différentes, qui dans leurs déformations mécaniques conduisent à des résultats pratiquement identiques. Le modèle représenté sur les différentes figures n'est donc qu'un cas particulier de représentation, mais le dispositif lui-même en englobe aussi toutes les variantes dès lors que l'on peut en faire varier la forme de la structure et en piloter subséquemment l'assiette dynamique des flotteurs sur l'eau et des autres composants.

L'exemple illustré sur les différentes vues, et notamment décrit plus en détail sur les figures 4 et 6 montre une représentation particulière dérivée d'un modèle à parallélogramme, mais en différe par le mât, le support de gouvernail et de gréement qui pivotent d'un angle plus faible que celui des paliers liés aux flotteurs.

Selon un mode de représentation préféré, illustré figure 4, la structure deformable représentée en vue arrière du bateau est définie par les articulations 8 - 9, 10 - 11. Le support de gouvernail 18 et le support de gréement et/ou d'écoutille 21 est représenté articulé en deux points 19 et 20 au châssis afin d'une part d'en conserver, à la gîte, au gouvernail la meilleure pénétration dans l'eau et pour le support de gréement et/ou d'écoutille les mêmes réglages de tension de la voilure d'autre part.

Comme la distance 19 - 20 est figurée un peu plus longue que les longueurs respectives 8 - 9 et 10 - 11 les organes 18 et 21 lors de la déformation de la structure auront un débattement transversal angulaire plus petit que celui des paliers supports 1 ou des flotteurs 2. Pour permettre la déformation, des bras supports 12, l'articulation 20, devra avoir un degré de liberté longitudinale dans l'axe du gouvernail.

Par opposition, selon la même description que celle énoncée précédémment si la distance 19 - 20 ést équivalente à 8 - 9 et 10 - 11, l'angle parcouru est équivalent à l'angle de pivotement des flotteurs et si elle est plus petite, l'angle décrit est plus grand que l'angle de pivotement des flotteurs.

Tel qu'illustré préférentiellement figure 6, la structure déformable représentée vue avant du bateau est définie par les articulations 4 - 5, 6 - 7. L'emplanture du mât 14 est articulée en deux points 15 et 16 au châssis afin de conserver à la gîte le maximum de pression sur la voile comme la distance 15 -16 est figurée un peu plus grande que les longueurs respectives 4 - 5 et 6 - 7 le mât 14 lors de la déformation pilotée de la structure aura un débattement transversal angulaire plus petit que celui des flotteurs 7 ou des paliers supports 1 auxquels il est lié.

Pour permettre la déformation contrôlée, des bras supports 12, l'articulation 16, devra avoir un degré de liberté longitudinal dans l'axe du mât, pour absorber la différence de longueur.

Par opposition, selon la même modélisation que celle énoncée précédemment pour la déformation de la structure vue de l'arrière du bateau, le pivotement du mât et de son emplanture sera plus ou moins grand que celui des flotteurs, mais toujours équivalent entre l'avant et l'arrière du catamaran, en fonction des différentes longueurs choisies entre les articulations, afin d'être synchrone avec celui du gouvernail et son support, et du ou des supports de gréement et/ou d'écoutilles toujours réalisé dans le même sens de rotation transversal.

La représentation coudée des bras supports, permet d'augmenter l'angle de gîte du bateau en évitant le contact des flotteurs qui pivotent sous la structure.

En variante, figure 7, on aurait pu tout autant considérer que l'attache des principaux organes fonctionnels tels que le mât, le gouvernail et la voile ne soient pas liés en pivotement à celle de la structure, mais fixés, rigides et normales au plan supérieur du châssis tel que figuré.

Cette représentation est celle déjà existante dans la plupart des constructions connues où le mât est maintenu par des houbans, le gréement et les supports d'écoutilles, tels que taquets par exemple fixés sur le plan ou pont supérieur du bateau, et le ou les gouvernails attachés à ce plan ou pont ou aux extrémités des flotteurs.

Ce mode de réalisation est déjà connu, mais dérive d'un mode de construction différent lié au fonctionnement anti-gîte des trimarans et catamarans, ou c'est le mât qui devient moteur par son basculement sous l'effet du vent et produit par réaction un pivotement des flotteurs à contre-sens pour s'opposer au couple de renversement. Il s'agit ici du phénomène inverse, puisque si on laisse le mât devenir moteur, il implique aux flotteurs une rotation dans l'autre sens que le procédé revendiqué.

Enfin, dans la variante choisie, le pivotement des flotteurs ne peut être que commandé par le pilote et n'est pas lié uniquement au mouvement du mât sous l'effet du vent ni à une conséquence mécanique résultant d'un état d'équilibre arbitraire, mais uniquement à des forces internes au système.

## Revendications

1. Dispositif mécanique de déformation de la structure de liaisonnement des deux flotteurs d'un catamaran, permettant l'articulation relative, partielle ou totale, des différents constituants que sont le châssis, le mât, les flotteurs du coques, les dérives ou quilles, et le ou les gourvernail, caractérisé en ce que la déformation géometrique de ladite structure se réalisant transversalement au sens normal d'avancement de l'embarcation, étant adaptée à un bateau à voile, à deux flotteurs ou coques ou foils, permet à volonté de contrôler et de conjuguer d'une manière séparée ou simultanée, en mouvement ou à l'arrêt, par groupes de fonctions, les inclinaisons angulaires dans un même sens de rotation transversal,
- d'une part des flotteurs et des plans de dérives ou quilles qui leurs sont associées,
- d'autre part du mât, de la voilure, du gouvernail, des supports de gréement et d'écoutilles,
au gré du barreur et indépendamment de l'effet du vent sur la voile, que le bateau soit en équilibre sur deux flotteurs ou à la gîte sur un seul.

2. Dispositif de déformation de la structure mécanique qui relie les deux flotteurs selon la revendication 1 caractérisé en ce que ladite structure se compose d'au moins quatre paliers supports (1) solidaires des flotteurs ou coques (2) par une attache (3) et qu'il assure respectivement deux à deux la rotation dans le plan vertical des bras supports inférieurs (12) et de l'armature rigide supérieure (13) autour des articulations (4 - 5), (6 - 7), (8 - 9) et (10 - 11) afin de pouvoir en faire varier dynamiquement ou éventuellement statiquement indépendamment du couple de renversement dû au vent, en la commandant, l'assise ou l'assiette des flotteurs, ainsi que des plans de dérives ou quilles qui leurs sont associés dans le but de dégager, par l'angle d'incidence sur l'eau du ou desdits flotteurs en contact avec l'élément liquide, soit bien à plat une meilleure portance hydrodynamique dans le cas des formes de carène plates ou fonds plats, soit en incidence négative un effet de carre des flotteurs et une contre réaction latérale des dérives, soit en incidence positive une composante de déjauge permettant d'obtenir un meilleur tirant d'eau par l'effet planant de celles-ci.

3. Dispositif selon la revendication 2 qui permet d'orienter l'incidence des flotteurs sur l'eau, caractérisé en ce qu'on utilise en tant que coques des flotteurs plats du type planche à voile par exemple ou à carènes plates ou fonds plats, afin d'utiliser physiquement, compte tenu de la possibilité d'en modifier l'assiette, leur très bonne portance hydrodynamique en mécanique des fluides.

4. Dispositif selon la revendication 2 qui permet d'orienter les flotteurs sur l'eau par la modification de leur structure de liaisonnement, caractérisé en ce qu'il entraîne dans sa déformation latérale, par des articulations appropriées (15 - 16) côté avant du catamaran et (19 - 20) du côté arrière, en synchronisme avec la variation de géométrie du chassis (12 - 13), simultanément ou séparément, à la fois d'une part l'inclinaison transversale du mât et de son emplanture (14), ainsi que celle du gouvernail (17) et de son attache (18), d'un même angle de pivotement, et d'autre part l'inclinaison transversale des supports de gréement et d'écoutilles (21), afin de conserver constant le réglage de la tension de voile à la gîte, la rotation de l'ensemble des composants étant choisie dans un rapport de démultiplication propre aux longueurs entre articulations, et toujours dans un même sens de rotation transversale.

5. Dispositif de commande de la déformation selon les revendications 1, 2 et 4 caractérisé en ce que la déformation de ladite structure s'obtient par un ensemble de moyens mécaniques, ou électro-mecaniques ou à commandes hydrauliques ou pneumatiques de démultiplication d'effort permettant au pilote de contrôler, à volonté en poussant ou en tirant sur certaines génératrices constitutives du plan supérieur dudit châssis selon (4 - 8), (15 - 9), (6 - 10), par rapport aux mêmes genératrices en regard de l'ossature inférieure selon (5 - 9), (16 - 20), (7 - 11) ou bien au pilote qui par répartition de sa propre masse communique par l'intermédiaire d'un bras de couple (24) lié selon l'orientation du vent à l'une ou l'autre des attaches ou supports (23), des efforts variables en intensité aux génératrices respectives (6 - 10), (7 - 11) d'une part et (4 - 8) et (5 - 9) d'autre part conduisant aux mêmes effets, permettant ainsi de déformer géométriquement l'ensemble mécanique et de communiquer aux flotteurs et/ou au mât et au gouvernail et/ou aux supports de gréement et d'écoutilles les orientations souhaitées.

6. Dispositif selon les revendications 2, 3,4 et 5 caractérisé en ce que ladite structure déformable adaptée aux catamarans classés dans les catégories de dériveurs légers, ou des croiseurs côtiers ou de course croisière lourds, comporte simultanément ou séparément en combinaison:
- Au moins quatre paliers supports (1) liés rigidement aux flotteurs ou coques (2) assurant chacun dans le plan vertical les rotations deux à deux, et dans un même sens, des différents constituants du châssis.
- Un châssis mécanique déformable composé d'une armature rigide (13) constituant le plan supérieur, et de bras supperts transversaux (12) composant l'ossature inférieure, respectivement articulés auxdits paliers supports deux à deux en (4 - 5) et (6 - 7) côté avant, (8 - 9) et (10 -11) côté arrière du bateau.
- Deux flotteurs ou coques (2), attachés rigidement en (3) à la structure déformable, de forme plutôt plate, c'est à dire plus large que haute, ou a carène plate ou à fond plat.
- Au moins une emplanture de mât (14) et son haubannage, articulée en deux points au châssis en (14) et (15), pivotant verticalement en synchronisation avec ledit châssis d'un angle vertical lié aux déformations géométriques de ladite structure dans un rapport de démultiplication propre aux longueurs entre articulations.
- Des supports de gréement et d'écoutilles (21) articulés avec ledit châssis, pivotant verticalement en synchronisme direct avec la rotation angulaire du mât et de son support afin de conserver identiques les tensions sur la voilure quelles que soient les déformations de ladite structure.
- Au moins un gouvernail (17) et son attache (18) localisé entre les flotteurs, articulé en deux points au châssis en (19) et (20) ayant un mouvement de rotation vertical dudit gouvernail et de son attache dans un rapport de démultiplication propre aux longueurs entre articulations. Eventuellement dans le cas de deux gouvernails, le principe restera le même mais ceux ci seraient préférentiellement logés aux extrémités des flotteurs ou coques.
- Un ensemble de moyens mécaniques ou électro-mécaniques ou à commandes hydrauliques ou pneumatiques autorisant une utilisation, par exemple, à simple ou double effet, permettant la commande contrôlée de la déformation de la structure par le rapprochement ou l'éloignement des génératrices longitudinales du châssis, diagonalement opposés et/ou par l'intermédiaire d'un bras de couple (24) d'en produire les mêmes effets par la répartition de la masse du pilote qui contrecarre les efforts de déformation et de renversement liés au vent, en prenant appui sur des supports (23) répartiteurs des efforts, situés à droite ou à gauche de l'embarcation.

7. Dispositif selon les revendications 2 et 5 qui permet par le pilotage du barreur le pivotement angulaire des flotteurs et des dérives ou quilles, caractérisé en ce que l'on se limite à l'étendue de ces 2 revendications sans l'associer à la commande du mât, du gourvernail et des supports de gréement et d'écoutilles, c'est à dire à la revendication 4, ces différents constituants étants liés rigidement au pont, ou plan supérieur de l'embarcation, par des haubanns charnières et autres comme dans la plupart des constructions traditionnelles.

## Patentansprüche

1. Mechanische Verformungseinrichtung der Verbindungstruktur der zwei Schwimmer eines Katamarans, die die relative, partielle oder gänzliche, Gelenkverbindung der verschiedenen Bestandteile ermöglicht, nämlich des Chassis, des Mastes, der Schwimmer oder Rümpfe, der Kielflossen oder Schwerte, und des oder der Steuerruder, dadurch gekennzeichnet, daß die geometrische Verformung der Struktur sich quer zur normalen Fortbewegungsrichtung des Bootes verwirklicht, an ein Segelboot mit zwei Schwimmern oder Rümpfen oder Tragflächen angepaßt ist und es ermöglicht, nach Wunsch auf getrennte oder gleichzeitige Weise, in der Bewegung oder im Stillstand, durch Funktionsgruppen die Winkelneigungen in einer gleichen Querdrehrichtung zu kontrollieren und zu koppeln, und zwar einerseits der Schwimmer und der Ebenen der ihnen zugeordneten Kielflossen bzw. Schwimmer, und andererseits des Mastes, des Segels, des Steuerruders, der Halterungen für die Verstagung und die Schoten, nach Wunsch des Rudergängers und unabhängig von der Wirkung des Winds auf das Segel, unabhängig davon, ob das Boot im Gleichgewicht auf beiden Schwimmern oder in Krängung auf einem einzigen ist.

2. Verformungseinrichtung der die beiden Schwimmer verbindende mechanischen Struktur nach Anspruch 1, dadurch gekennzeichnet, daß die Struktur sich aus mindestens vier mit den Schwimmern oder Rümpfen (2) durch eine Anbringung (3) verbundenen Traglagern (1) zusammensetzt, und daß die Einrichtung jeweils paarweise die Drehung der unteren Tragarme (12) und des oberen starren Gestänges (13) in der senkrechten Ebene um Gelenke (4 - 5), (6 - 7), (8 - 9) und (10 - 11) gewährleistet, um dadurch dynamisch oder ggf. statisch unabhängig von dem von dem Wind verursachten Umkippkräftepaar, durch Steuerung der Struktur, die Grundplatte oder die Trimmung der Schwimmer sowie der Ebenen der ihnen zugeordneten Kielflossen bzw. Schwimmer variieren lassen zu können, mit dem Ziel, durch den Anstellwinkel des oder der in Kontakt mit dem flüssigen Element stehenden Schwimmer gegenüber dem Wasser entweder im Ebenen einen besseren hydrodynamischen Auftrieb in dem Fall der flachen oder flachbödigen Unterwasserschiffformen, oder bei einer negativen Anstellung eine Kantenwirkung der Schwimmer und eine seitliche Gegenreaktion der Kielflossen, oder bei positiver Anstellung eine Hochtriebskomponente freizusetzen die es ermöglicht, einen besseren Tiefgang durch die Gleitwirkung dieser zu erhalten.

3. Einrichtung nach Anspruch 2, die es ermöglicht, die Anstellung der Schwimmer auf dem Wasser zu orientieren, dadurch gekennzeichnet, daß man als Rümpfe flache Schwimmer beispielsweise nach Art eines Surfbrettes oder Schwimmer mit flachen oder flachbödigen Unterwasserschiffkörpern verwendet, um physikalisch unter Berücksichtigung der Möglichkeit die Trimmung zu modifizieren, ihren sehr guten hydrodynamischen Auftrieb in der Fluidmechanik auszunutzen.

4. Einrichtung nach Anspruch 2, die es ermöglicht, die Schwimmer auf dem Wasser durch Ändern ihrer Verbindungstruktur zu orientieren, dadurch gekennzeichnet, daß sie bei ihrer seitlichen Verformung durch geeignete Gelenke (15 - 16) auf der Vorderseite des Katamarans und (19 - 20) auf der Rückseite des Katamarans in Synchronismus mit der Veränderung der Geometrie des Chassis (12 - 13), gleichzeitig oder getrennt, gleichzeitig einerseits die Querneigung des Mastes und seines Mastfußes (14) wie die des Steuerruders und seiner Befestigung (18) um einen gleichen Schwenkwinkel, und andererseits die Querschwenkung der Halterungen für die Verstagung und die Schoten (21) mit sich bringt, um die Regelung der Spannung des Segels während der Krängung konstant zu halten, wobei die Drehung der Gesamtheit der Bestandteile in einem Untersetzungsverhältnis gewählt wird, das den Längen zwischen den Gelenken eigentümlich ist, und immer in der gleichen quer verlaufenden Drehungsrichtung.

5. Steuerungseinrichtung der Verformung nach den Ansprüchen 1, 2 und 4, dadurch gekennzeichnet, daß die Verformung der genannten Struktur durch eine Gesamtheit von mechanischen, oder elektromechanischen, oder hydraulisch oder pneumatisch gesteuerten Mitteln der Wirkuntersetzung erreicht wird, die es dem Piloten ermöglichen, in dem er nach Wunsch bestimmte konstitutive Erzeugende der oberen Ebene des Chassis nach (4 - 8), (15 - 9), (6 - 10), gegenüber den gleichen Erzeugenden bzgl. des unteren Tragwerks nach (5 - 9), (16 - 20), (7 - 11) schiebt oder daran zieht, oder es dem Piloten ermöglichen, der durch Aufteilung seiner eigenen Masse mit Hilfe eines Kopplungsarmes (24), der nach Orientierung des Windes mit der einen oder der anderen der Befestigungen oder Halterungen (23) verbunden ist, in ihrer Intensität veränderbare Wirkungen den entsprechenden Erzeugenden (6 - 10), (7 - 11) einerseits und (4 - 8) und (5 - 9) andererseits mitteilt, die zu den gleichen Wirkungen führen, geometrisch die mechanische Gesamtheit zu verformen und den Schwimmern und/oder dem Mast und dem Steuerruder und/oder den Halterungen für Verstagung und Schoten die gewünschten Orientierungen zu verleihen.

6. Einrichtung nach den Ansprüchen 2, 3, 4 und 5, dadurch gekennzeichnet, daß die an die in die Kategorien der leichten Drifter oder Küstenkreuzer oder der schweren Rennkreuzer klassifizierten Katamarane angepaßte deformierbare Struktur gleichzeitig oder getrennt in Kombination enthält:

mindestens vier starr mit den Schwimmern oder Rümpfen (2) verbundene Traglager (1), die jeweils in der senkrechten Ebene die paarweisen gleichgerichteten Drehungen der verschiedenen Bestandteile des Chassis gewährleisten;
ein mechanisches deformierbares Chassis, das aus einem die obere Ebene bildenden starren Gestänge (13) und das untere Tragwerk bildenden querverlaufenden Halterungsarmen (12) gebildet ist, die jeweils paarweise an den Traglagern bei (4 - 5) und (6 - 7) an der Vorderseite, (8 - 9) und (10 11) an der Rückseite des Bootes angelenkt sind;
zwei Schwimmer oder Rümpfe (2), die starr bei (3) an der deformierbaren Struktur befestigt sind, mit einer eher flachen Form, d. h. breiter als hoch, oder mit einem flachen oder flachbödigen Unterwasserschiffskörper;
mindestens einen Fuß für den Mast (14) und seine Verstagung, der an zwei Punkten an dem Chassis bei (14) und (15) angelenkt ist und senkrecht in Synchronisation mit dem Chassis um einen senkrechten Winkel verschwenkt, der an die geometrischen Verformungen der Struktur in einem Untersetzungsverhältnis gebunden ist, das den Längen zwischen den Gelenken eigentümlich ist;
an dem Chassis angelenkte Halterungen für die Verstagung und Schoten (21), die senkrecht in direkten Synchronismus mit der Winkeldrehung des Mastes und seiner Halterung verschwenken, um die Spannungen auf das Segel identisch zu halten, unabhängig von den Verformungen der Struktur;
mindestens ein in zwei Punkten an dem Chassis bei (19) und (20) angelenktes, zwischen den Schwimmern angeordnetes Steuerruder (17) und seine Befestigung (18), mit einer senkrechten Drehbewegung des Steuerruders und seiner Befestigung in einem Untersetzungsverhältnis, das den Längen zwischen den Gelenken -eigentümlich ist, wobei ggf. im Fall zweier Steuerruder das Prinzip das gleiche bleibt, diese jedoch vorzugsweise an den Enden der Schwimmer oder Rümpfe angeordnet sein würden;
eine Gesamtheit von mechanischen oder elektromechanischen oder hydraulisch oder pneumatisch gesteuerten Mitteln, die beispielsweise eine Verwendung mit einfacher oder Doppelwirkung ermöglichen und die kontrollierte Steuerung der Verformung der Struktur durch das Annähern oder Entfernen der Längserzeugenden des Chassis ermöglichen, diagonal entgegengesetzt und/oder mit Hilfe eines Kopplungsarmes (24), um dadurch die gleichen Wirkungen durch Aufteilung der Masse des Piloten zu erzeugen, der den mit dem Wind verbundenen Wirkungen der Verformung und des Umkippens entgegenwirkt, indem er sich auf Stützen (23) aufstützt, die seine Wirkungen aufteilen und rechts oder links am Boot angeordnet sind.

7. Einrichtung nach den Ansprüchen 2 und 5, die durch das Steuern des Rudergängers die Winkelschwenkung der Schwimmer und der Kielflossen oder Schwerter ermöglicht, dadurch gekennzeichnet, daß man sich auf den Umfang dieser zwei Ansprüche beschränkt, ohne die Einrichtung mit der Steuerung des Mastes, des Steuerruders und der Halterungen für die Verstagung und die Schoten in Verbindung zu bringen, d. h. mit dem Anspruch 4, wobei diese verschiedenen Bestandteile starr mit der Brücke oder der oberen Ebene des Bootes verbunden sind, durch Scharnierwanten und sonstige Wanten wie bei dem größten Teil der herkömmlichen Konstruktionen.

## Claims

1. Mechanical deformation device for the structure connecting the two floats of a catamaran, allowing relative, partial or total articulation of the various components, which are the deck frame, the mast, the floats or hulls, the centreboards or keels, and the rudder or rudders, characterised by the geometric deformation of the aforesaid structure taking place transversely to the craft's normal direction of movement, being adapted to a sailing boat, with two floats, hulls or foils, allowing the angular inclination in the same transverse direction of rotation to be adjusted and combined when required, separately or simultaneously, under way or stationary by functional groups
- on one hand of the floats and the plane of their centreboards or keels,
- on the other hand of the mast, sails, rudder, rigging and hatch supports
as the helmsman wishes and independent of the effect of wind on the sails, whether the boat is evenly balanced on two floats or heeling over on one.

2. Deformation device for the mechanical structure which links the two floats in accordance with claim 1, characterised by the aforesaid structure being made up of at least four bearing supports (1) firmly attached to the floats or hulls (2) by a fastener (3) and it allows respectively in pairs the rotation of the lower support arms (12) and the rigid upper reinforcement (13) in the vertical plane around the articulations (4 - 5), (6 - 7), (8 - 9), and (10 - 11) so as to be able to make dynamic or possibly static adjustments to them independent of the wind's overturning moment, by regulating the level or trim of the floats, as well as the plane of their associated centreboards or keels with the aim of drawing from them, by the angle of incidence with the water of the said float or floats, in contact with the liquid element, if completely flat, a better hydrodynamic lift in the case of flat or flat bottomed underwater hull shapes, or if with a negative incidence an edging effect from the floats and a lateral counter reaction from the centreboards, or if with a positive incidence an element of decreased measurement allowing a better draught through their planing effect.

3. A device in accordance with claim 2 which allows the incidence of the floats to the water to be adjusted, characterised by using as hulls, flat floats of the windsurfer type for example, or with flat or flat bottomed underwater hull shape so as to physically use their very good hydrodynamic lift in fluid mechanics, bearing in mind the possibility of altering their trim.

4. A device in accordance with claim 2 which allows the direction of the floats on the water to be adjusted by altering their joining structure, characterised by the lateral deformation, by the appropriate articulations (15 - 16) on the forward part of the catamaran and (19 - 20) on the aft part, synchronised with the variation in the framework's geometry (12 - 13), simultaneously or separately, leading at the same time on one hand to the transverse inclination of the mast and its supports (14), as well as that of the rudder (17) and its fixings (18) to the same pivoting angle, and on the other hand, to the transverse inclination of the rigging and hatch supports (21), so as to keep the amount of tension on the sail constant when heeled, the rotation of the group of components being chosen in a velocity rate appropriate for the distance between articulation, and always in the same transverse direction of rotation.

5. Device to control the deformation according to claims 1,2 and 4 characterised by the deformation of the aforesaid structure being obtained by a unit, mechanical or electro-mechanical, or with hydraulic or pneumatic controls gearing down the load allowing the helmsman to make adjustments at will by pushing or pulling on certain fundamental generators on the upperworks of the aforesaid deckframe accordingly (4 - 8), (15 - 9), (6 -10), in relation to the same generators on the opposite side of the lower framework accordingly (5 - 9), (16 - 20), (7 - 11) or by the helmsman who by distributing his own weight by means of a torque arm (24) attached depending on the wind direction to one or other of the fastenings or supports (23), can pass on variable amounts of force to the respective generators (6 - 10), (7 - 11), on one hand and (4 - 8) and (5 - 9) on the other hand leading to the same effects, thus allowing the mechanical unit to be geometrically deformed and the required directions to be passed on to the floats and/or the mast and to the rudder and/or to the rigging and hatchway supports.

6. A device in accordance with claims 2, 3,4 and 5 characterised by the aforesaid deformable structure adapted to catamarans classed in the category of light centreboard boats or coastal cruisers or heavy cruising class including simultaneously or separately in conjunction:
- At least four support bearings (1) rigidly attached to the floats or hulls (2) each one providing in the vertical plane rotation in pairs, and in the same direction, of the various deckframe components.
- A deformable mechanical deckframe made up of a rigid reinforcement (13) constituting the upper part, and the transverse support arms (12) making up the lower framework, respectively articulated to the said support bearings in pairs at (4 - 5) and (6 - 7) on the forward side (8 - 9) and (10 11) on the aft side of the boat.
- Two floats or hulls (2) rigidly attached at (3) to the deformable structure, of a fairly flat shape, ie wider than high, or with a flat or flat bottomed underwater shape.
- At least a mast support (14) and its stays, articulated at two points to the deckframe at (14) and (15), pivoting vertically in synchronisation with the aforesaid deckframe at a vertical angle linked to the geometric deformation of the aforesaid structure in a velocity rate appropriate for the distance between articulations.
- Rigging and hatchway supports (21) articulated with the aforesaid deck frame, pivoting vertically in direct synchronisation with the angular rotation of the mast and its support so as to maintain constant tension on the rig whatever the deformation of the aforesaid structure.
- At least a rudder (17) and its fixings (18) sited between the floats, articulated at two points to the framework at (19) and (20) having a vertical rotation movement of the said rudder and of its fixing in a velocity rate appropriate to the distance between articulations. Possibly in the case of two rudders, the principle will remain the same but these would preferably be sited at the extremeties of the floats or hulls.
- A unit, mechanical or electro-mechanical, or with hydraulic or pneumatic controls permitting use for example by single or double effect, allowing the controlled management of the structure's deformation by closing or increasing the distances of the deckframe's diagonally opposed longitudinal generators and/or by the intervention of a torque arm (24) to achieve the same effects by distribution of the helmsman's weight who interferes with the forces of deformation and overturning linked to the wind, by pulling/pushing on the supports (23) distribution of turning force sited on the right or the left of the craft.

7. Device in accordance with claims 2 and 5 which through the helmsman's steering permits the angular pivoting of the floats and the centreboards or keels, characterised by one being confined by the extent of these 2 claims without associating it with the control of the mast, the rudder and the rigging and hatchway supports, ie in the claim the various components being rigidly linked to the deck, or upperworks of the craft, by hinged shrouds and others as in most traditional construction.
